# EUROPÄISCHE PATENTSCHRIFT

(11) **EP 0 334 038 B1**
(45) Veröffentlichungstag und Bekanntmachung des Hinweises auf die Patenterteilung: **17.05.1995**
(21) Anmeldenummer: 89103037.1
(22) Anmeldetag: 22.02.1989
(51) Int. Cl.: A43B 7/12, D06N 3/12

(54) **Wasserdichte Schuhkonstruktion und Verfahren zu ihrer Herstellung**
Watertights-construction and process for their manufacture
Construction d'une botte imperméable à l'eau et procédé pour sa fabrication

(30) Priorität: 29.02.1988 US 161885
(43) Veröffentlichungstag der Anmeldung: 27.09.1989
(73) Patentinhaber: Akzo Nobel N.V., 6824 BM Arnhem (NL)
(72) Erfinder: Hill, Irvin David, Milwaukee, WI 53209 (US); Mulcahy, John J, Rochester, NH 03867 (US)
(74) Vertreter: Schalkwijk, Pieter Cornelis

(56) Entgegenhaltungen:
- DE-U- 8 704 898
- FR-A- 1 578 531
- GB-A- 797 746
- US-A- 1 965 180
- US-A- 4 493 870

## Beschreibung

Die vorliegende Erfindung betrifft eine wasserdichte Schuhkonstruktion und ein Verfahren zu ihrer Herstellung. Sie beinhaltet neue und nützliche Verbesserungen bei der Herstellung von wasserdichten Schuhen. Die Erfindung macht sich in letzter Zeit entwickelte Futtermaterialien zunutze, die wasserdicht, jedoch wasserdampfdurchlässig sind und somit trockene und bequeme Schuhe und Stiefel ermöglichen. Beim erfindungsgemäßen Herstellungsverfahren ist kein zusätzlicher "Einsatzstiefel" erforderlich; trotzdem ist das wasserdichte Futter frei von Nahteinstichen. Das Ergebnis der erfindungsgemäßen speziellen Kombination von Verfahrensschritten ist eine preiswerte, robuste Schuhkonstruktion.

Das US-Patent Nr. 3,350,795 beschreibt einen aus einem Stück bestehenden Schuhschaft (Oberteil) mit Sohlenfutter, das mit dem Schaft durch Nähte verbunden ist, die sich nur über den unteren Teil der Zunge über dem Rist und um die Öffnung am Fußgelenk erstrecken.

Die japanische Patentanmeldung Nr. 27 37 756 beschreibt wasserdichte, atmungsaktive Textillaminate, die mikroporöse Polytetrafluorethylen-Membranen enthalten.

Die europäische Patentanmeldung 0110627 beschreibt eine wasserdichte, atmungsaktive, dehnbare Socke, die mikroporöse Polytetrafluorethylen-Membranen enthält. Die Socke läßt sich als wasserdichtes Einsatzfutter für Schuhe ausbilden.

Das US-Patent Nr. 4,493,870 beschreibt wasserdichte, atmungsaktive Textillaminate, die eine Copolyetherester-Folie aus willkürlich angeordneten langkettigen und kurzkettigen Estergruppen enthalten.

Das US-Patent Nr. 4,599,810 beschreibt einen Schuh mit einem wasserdichten Futter in Form einer im oberen Bereich des Schaftes befestigten Socke. Die Abbildungen dieser Patentschrift, inbesondere Abbildung 13, zeigen eine Schuhkonstruktion, bestehend aus (1) einem Oberteil mit Seitenteilen und einer Öffnung an der Oberseite zum Einführen eines Fußes; (2) einem wasserdichten, jedoch für dampfförmigen Schweiß durchlässigen Futter, das mit der oberen Innenseite des Oberteils verbunden ist und an seinem unteren Ende ein umgeschlagenes Flanschteil besitzt; (3) einer ersten Brandsohle, die unten an der Außenseite mit der Oberseite des umgeschlagenen Flanschteils des Futters verklebt ist; (4) einer zweiten Brandsohle mit einer Rippe, die sich von ihrer unteren Außenseite nach unten erstreckt und an ihrer oberen Außenseite mit der Unterseite des umgeschlagenen Flanschteils von (2) verklebt ist; einer fragezeichenförmigen Einfassung, bei der die offene Seite ihres bogenförmigen Teils nach unten zeigt und mit dem unteren Ende der Seitenteile des Oberteils und der Rippe der zweiten Brandsohle durch eine horizontale, durch die Seitenteile, die Rippe und eine Stelle in der Einfassung in der Nähe des Endes des bogenförmigen Teils gegenüber dem gerade verlaufenden Teil des Fragezeichens verlaufende Naht verbunden ist, wobei die Einfassung durch eine vertikale Naht in der Nähe des Endes des gerade verlaufenden Teils an einer Zwischensohle befestigt ist.

In der GB-A-797 746 wird das Vulkanisieren von Gummisohlen an Schuhschäfte beschrieben, die eine Einfassung aufweisen. Diese Einfassungen, die vornehmlich zur Verzierung dienen, können die verschiedensten Formen aufweisen. Unter anderem auch, wie in Figur 13 dieser Schrift erläutert ist, in einer Form mit zwei Flügeln und einem Unterteil, wodurch eine kanalförmige Vertiefung ausgebildet wird, die zur Aufnahme des Schaftes dient. Der untere Teil ist jedoch so schmal, daß er wenig geeignet ist, mittels Verklebung eine feste Verbindung mit der Laufsohle zu garantieren. Hinweise, wasserdichtes, wasserdampfdurchlässiges Futtermaterial mitzuverwenden, sind dieser Schrift nicht zu entnehmen.

Gegenstand der vorliegenden Erfindung ist eine wasserdichte Schuhkonstruktion (1) mit einem Oberteil (2) mit Seitenteilen (3 und 3'), das oben mit einer Öffnung (4) zur Aufnahme eines Fußes versehen ist, mit einem mit der Innenseite des Oberteils (2) verbundenen Futter (7), wobei das Futter (7) wasserdicht, jedoch wasserdampfdurchlässig ist und an seinem unteren Ende ein umgeschlagenes Flanschteil (8) besitzt, mit einer ersten an ihrer unteren Außenseite (10) mit der Oberseite (11) des umgeschlagenen Flanschteils (8) des Futters (7) verbundenen Brandsohle (9), mit einer zweiten Brandsohle (12) mit einer Rippe (13), die sich vom Außenbereich der Unterseite der Sohle nach unten erstreckt, und mit einer Laufsohle (6), gekennzeichnet durch:
(a) eine wasserdichte, jedoch wasserdampfdurchlässige Folie (17), die an ihrer Oberseite mit der Unterseite der ersten Brandsohle gegebenenfalls verbunden ist und das umgeschlagene Flanschteil (8) an seiner gesamten Peripherie überlappt und an ihrer Unterseite mit der Oberseite der zweiten Brandsohle (12) verbunden ist;
(b) eine kanalförmige Einfassung, deren offenes Ende nach oben zeigt und der Aufnahme des unteren Endes der Seitenteile (3 und 3') des Oberteils dient, wobei sich die Rippe (13) von der zweiten Brandsohle (12) nach unten erstreckt und wobei die Einfassung (5) mit den Seitenteilen (3 und 3') und der Rippe (13) durch eine im wesentlichen horizontal verlaufende Naht (15) verbunden ist, die durch beide Wände der Einfassung (5), die Seitenteile (3 und 3') und die Rippe (13) verläuft;
(c) wobei die Laufsohle im Außenbereich ihrer Oberseite mit dem flachen unteren Ende (16) der kanalförmigen Einfassung (5) fest verbunden ist.

Ein weiterer Gegenstand der vorliegenden Erfindung ist ein Verfahren zur Herstellung eines wasserdichten Schuhs (1) mit wasserdichtem, wasserdampfdurchlässigem Futter, wobei das wasserdichte, jedoch wasserdampfdurchlässige Futter (7) mit der oberen Innenseite eines Schuhoberteils (2) verbunden wird, wobei das untere Ende des Futters (7) als umgeschlagenes Flanschteil (8) ausgebildet wird, dessen Oberseite mit der unteren Außenseite (10) einer ersten Brandsohle (9) verklebt wird, gekennzeichnet durch folgende Schritte:
(a) vorübergehendes Verbinden der Oberseite der ersten Brandsohle (9) mit der Unterseite eines Schuhleistens und Einführen des Leistens mit der ersten Brandsohle (9) in den Hohlraum, der durch den Schuhoberteil (2) und das mit der oberen Innenseite des Schuhoberteils in bekannter Weise verbundene Futter (7) gebildet wird;
(b) Herüberziehen des unteren Endes des Futters über den Außenrand des Leistens, um den umgeschlagenen Flanschteil (8) zu erhalten, dessen Oberseite mit der unteren Außenseite (10) der ersten Brandsohle (9) nach bekannter Weise verklebt wird;
(c) Verbinden der Oberseite einer wasserdichten, jedoch wasserdampfdurchlässigen Folie (17) mit der Unterseite des umgeschlagenen Flanschteils (8) entlang dessen gesamter Peripherie und gegebenenfalls Verbinden mit der Unterseite der ersten Brandsohle und Verbinden der Unterseite der Folie (17) mit der Oberseite einer zweiten Brandsohle (12), die an ihrer Unterseite eine sich über den Außenrand hinaus erstreckende Rippe (13) aufweist;
(d) Einführen des unteren Endes der Seitenteile (3 und 3') des Schuhoberteils und der sich von der unteren Außenseite der zweiten Brandsohle (12) nach unten erstreckenden Rippe (13) in das nach oben zeigende offene Ende einer kanalförmigen Einfassung (5), und Nähen einer im wesentlichen horizontal verlaufenden Naht (15) durch beide Wände der Einfassung (5), die Seitenteile (3 und 3') und die Rippe (13);
(e) Verkleben der flachen Unterseite (16) der Einfassung (5) mit der oberen Außenseite einer Laufsohle (6); und
(f) Entfernen des Leistens aus dem Schuh durch seine obere Öffnung (4).

Abbildung 1 ist eine perspektivische Ansicht einer erfindungsgemäßen Schuhkonstruktion.

Abbildung 2 ist eine vergrößerte Teilansicht einer Schnittzeichnung entlang der Linie 2 - 2 von Abb. 1, die auch das Futter und die erste und die zweite im Schuh befindliche Brandsohle zeigt.

Abbildung 1 zeigt eine Schuhkonstruktion (1) gemäß der vorliegenden Erfindung, bestehend aus einem Oberteil (2) mit Seitenteilen (3 und 3′) und einer Öffnung (4) zur Aufnahme eines Fußes. Außerdem ist eine Einfassung (5) zur Verbindung der Seitenteile des Oberteils (3 und 3′) mit einer Laufsohle (6) dargestellt.

Bei der Schuhkonstruktion (1) kann es sich um einen Schuh oder einen Stiefel mit Schnürsenkeln, Haken, einem Klettenverschluß oder einem Reißverschluß handeln. Das Oberteil (2) kann aus natürlichem oder synthetischem Material bestehen. Die Seitenteile (3 und 3′) können aus dem gleichen oder aus anderen Materialien hergestellt sein.

Bei der Einfassung (5) handelt es sich um die sichtbare Außenwand der speziellen kanalförmigen Einfassung, auf die später noch näher eingegangen wird. Die Laufsohle (6) kann zusätzlich eine oder mehrere zusammengenähte, zusammengeheftete oder miteinander verklebte Zwischensohlen aufweisen.

Abb. 2 zeigt auf der Innenseite des Oberteils (2) ein Futter (7), das wasserdicht, jedoch wasserdampfdurchlässig ist. An seinem unteren Ende ist das Futter (7) umgeschlagen, so daß ein Flanschteil (8) entsteht. Eine erste Brandsohle (9) ist an ihrer unteren Außenseite (10) mit der Oberseite (11) des umgeschlagenen Flanschteils (8) verklebt.

Auf Abb. 2 ist außerdem eine zweite Brandsohle (12) zu sehen, bei der sich eine Rippe (13) von der unteren Außenseite nach unten erstreckt. Außerdem ist eine wasserdichte, jedoch wasserdampfdurchlässige Folie (17) dargestellt, die an ihrer Oberseite mit der Unterseite der Brandsohle (9), einschließlich des gesamten peripheren Bereichs des umgeschlagenen Flanschteils (8), und an ihrer Unterseite mit der Oberseite (14) der zweiten Brandsohle (12) verbunden ist. Bei der kanalförmigen Einfassung (5) zeigt das offene Ende nach oben und dient der Aufnahme des unteren Endes der Seitenteile des Oberteils (3 und 3′) und der sich von der zweiten Brandsohle (12) nach unten erstreckenden Rippe (13). Die Seitenteile (3 und 3′) und die Rippe (13) liegen Seite an Seite nebeneinander zwischen den Wänden der Einfassung (5) und sind miteinander und mit den Wänden der Einfassung (5) durch eine im wesentlichen horizontal verlaufende Naht (15) verbunden, die durch beide Wände der Einfassung (5), die Seitenteile (3 und 3′) und die Rippe (13) verläuft.

Das flache untere Ende (16) der kanalförmigen Einfassung (5) ist mit der oberen Außenseite der Laufsohle (6) verklebt. Die relativ große und glatte Oberfläche des flachen unteren Endes (16) der Einfassung (5) gemäß der vorliegenden Erfindung gewährleistet eine sichere Verbindung zwischen dem Oberteil (2) und der Laufsohle (6) des Schuhs. Die gemäß der vorliegenden Erfindung entfallende Notwendigkeit, die Einfassung (5) an die Laufsohle (6) anzunähen, ermöglicht ferner eine einfache und kostengünstige Herstellung von wasserdichten Schuhen.

Als Futter (7) kann man ein beliebiges wasserdichtes, atmungsaktives Material verwenden. Vorzugsweise wird jedoch SYMPATEX® eingesetzt, ein von ENKA America, Inc., einem Mitglied der AKZO-Gruppe, hergestelltes Material, das in den Vereinigten Staaten von STARENSIER, INC., 5 Perkins Way, P.O. Box 408, Newburyport, MA 01950-0508, vertrieben wird. SYMPATEX® ist eine Laminat-Membran, aus der sich das Futter (7) mittels Klebstoff oder durch thermisches Schmelzkleben mit einem beliebigen textilen Material herstellen läßt. Aufgrund der hohen Scheuer- und Biegefestigkeit von SYMPATEX® weisen die daraus hergestellten Schuhe gute Trageeigenschaften und bleibende Wasserdichtheit auf. Das US-Patent Nr. 4,493,870 (das ausdrücklich durch Verweis in die vorliegende Beschreibung einbezogen wird) beschreibt für das Futter (7) geeignete wasserdichte wasserdampfdurchlässige (atmungsaktive) Materialien; zu den dort genannten gehört SYMPATEX®. Dieses US-Patent beschreibt eine wasserdichte Membran aus einem Copolyetherester aus einer Vielzahl von wiederkehrenden intralinearen langkettigen Estergruppen und kurzkettigen Estergruppen, deren Anfang bzw. Ende jeweils willkürlich (random) durch Esterbindungen verbunden ist.

Die langkettigen Estergruppen entsprechen der Formel:
und die kurzkettigen Estergruppen entsprechen der Formel:
wobei G einen zweiwertigen Rest darstellt, der nach Entfernung von Hydroxyl-Endgruppen von mindestens einem langkettigen Glykol mit einem Molekulargewicht im Bereich von 800 bis 6000 und einem Atomverhältnis von Kohlenstoff zu Sauerstoff im Bereich von 2,0 bis 4,3 übrigbleibt, wobei das langkettige Glykol zu mindestens 70 Gew.-% ein Kohlenstoff/-Sauerstoff-Verhältnis von 2,0 - 2,4 aufweist, R einen zweiwertigen Rest darstellt, der nach Entfernung von Carboxylgruppen von mindestens einer Dicarbonsäure mit einem Molekulargewicht von weniger als 300 übrigbleibt, und D einen zweiwertigen Rest darstellt, der nach Entfernung von Hydroxylgruppen von mindestens einem Diol mit einem Molekulargewicht von weniger als 250 übrigbleibt, wobei die eingesetzte Dicarbonsäure zu mindestens 80 Mol-% aus Terephthalsäure oder deren esterbildenden Äquivalenten besteht und das niedermolekulare Diol zu mindestens 80 Mol-% aus 1,4-Butandiol oder dessen esterbildenden Äquivalenten besteht und wobei die Summe der Molprozente der nicht aus Terephthalsäure oder deren esterbildenden Äquivalenten bestehenden Dicarbonsäure und des nicht aus 1,4-Butandiol oder dessen esterbildenen Äquivalenten bestehenden niedermolekularen Diols nicht höher als 20 ist und 50 - 75 % des Copolyetheresters auf die kurzkettigen Estergruppen entfallen.

Zur Herstellung des wasserdichten Schuhs muß das Futter (7) mit der oberen Innenseite des Schuhoberteils (2) durch Kleben oder Nähen verbunden werden. Das Futter (7) sollte genauso groß sein wie das Oberteil (2). Getrennt davon wird eine erste Brandsohle (9) auf ihrer Oberseite mit der Unterseite eines Standard-Schuhleistens vorübergehend verbunden, und der Leisten wird zusammen mit der ersten Brandsohle (9) in den von dem Oberteil (2) mit dem Futter (7) gebildeten Hohlraum eingeführt. Dann wird das untere Ende des Futters (7) durch konventionelles Klebezwicken über den äußeren Rand des Leistens gezogen, so daß ein umgeschlagenes Flanschteil (8) entsteht, und die Oberseite (11) des Flanschteils (8) wird mit der unteren Außenseite (10) der ersten Brandsohle (9) verklebt.

Getrennt davon wird eine wasserdichte, jedoch wasserdampfdurchlässige Folie (17) entweder mit der Oberseite (14) der zweiten Brandsohle (12) gegenüber der Seite mit der sich von der Peripherie aus erstreckenden Rippe (13) oder mit der Unterseite der gesamten Peripherie des Flanschteils (8) verbunden. Die wasserdichte Folie kann, sofern es sich (was eine bevorzugte Ausführungsform darstellt) um eine Membran (SYMPATEX®), wie sie in Anspruch 3 genannt ist, handelt, mit der zweiten Brandsohle (12), der Unterseite des Flanschteils (8) und gegebenenfalls auch mit der Unterseite der ersten Brandsohle (9) mittels Klebstoff oder durch thermisches Schmelzkleben verbunden werden. Ein geeigneter Klebstoff ist Neopren. Das thermische Schmelzkleben kann in einer Heißpresse erfolgen, sofern die Folie (Membran) mit einer wärmeaktivierten schmelzfähigen Beschichtung versehen ist. Eine Temperatur von ca. 70°C (160°F) und ein Druck von ca. 40 psi bei einer Einwirkzeit von ca. 5 sec sind ausreichend für das Anschmelzen der SYMPATEX-Membran an die zweite Brandsohle (12) und an ein beliebiges anderes Flächengebilde. Die Folie (Membran) (17) wird ungefähr auf die Form der Brandsohle (9) zugeschnitten, wobei sie ausreichend groß sein muß, um das Flanschteil (8) an seiner gesamten Peripherie zu überlappen. Wird die Folie (Membran) (17) nicht mit der Unterseite der ersten Brandsohle (9) verfestigt oder verklebt, könnte es sich als zweckmäßig erweisen, ein Gelenkstück oder andere Füllstoffe in den Zwischenraum zwischen der ersten und der zweiten Brandsohle einzufügen.

Danach wird die noch nicht mit der Folie (17) verbundene Brandsohle mit der dann unverbundenen Seite der Folie (17) verbunden. Nun wird die zweite Brandsohle (12) über die Folie (17) mit dem wasserdichten Futter (7) verbunden, so daß der Fuß in der Schuhkonstruktion (1) vollkommen von einer wasserdichten Hülle eingeschlossen ist.

Als nächster Schritt wird das untere Ende der Seitenteile (3 und 3′) des Schuhoberteils mit der sich von der unteren Außenseite der zweiten Brandsohle (12) nach unten erstreckenden Rippe (13) zusammengenäht. Unter Verwendung der speziellen kanalförmigen Einfassung (5) wird dabei eine im wesentlichen horizontal verlaufende Naht (15) durch beide Wände der nach oben offenen kanalförmigen Einfassung (5), die Seitenteile (3 und 3′) und die Rippe (13) gelegt. Bei einigen Rahmennähmaschinen kann die Naht (15) anstatt gesteppt auch geheftet werden.

Schließlich wird die flache Unterseite (16) der Einfassung (5) mit der oberen Außenseite der Laufsohle (6) verklebt, und der Leisten wird aus dem Schuh durch die obere Öffnung (4) entfernt. Mit diesem Verfahren erhält man eine vollkommen wasserdichte, robuste und kostengünstige Schuhkonstruktion.

Gegenüber dem Stand der Technik weist der erfindungsgemäße wasserdichte Schuh mehrere deutliche Unterschiede und Vorteile auf. Erstens ist bei der vorliegenden Erfindung kein Einsatz bzw. Futter mit einem vollständigen Unterteil gemäß dem US-Patent Nr. 3,350,795 und der europäischen Patentanmeldung 0110627 erforderlich. Zweitens ist die bei der Erfindung verwendete kanalförmige Spezialeinfassung (5) mit einer doppelten Steppnaht, die durch beide Wände um die Seitenteile (3 und 3′) herum und durch die Rippe (13) der zweiten Brandsohle (12) verläuft, befestigt. Dieses Merkmal gewährleistet eine einfache und sichere Verbindung zwischen dem Schuhoberteil (2) und dem Futter (7) und den Brandsohlen (9) und (12). Drittens ermöglicht das erfindungsgemäße kombinierte Herstelllungverfahren (Verkleben, Steppen und erneutes Verkleben) die Einsparung der zweiten vertikalen Steppnaht, wie sie bei den norwegischen und den Goodyear-Einfassungen sowie bei der in den Abbildungen 10 - 13 des US-Patentes Nr. 4,599,810 beschriebenen Konstruktion erforderlich ist. Statt dessen wird bei dem erfindungsgemäßen Verfahren und bei der damit hergestellten Schuhkonstruktion das große, flache untere Ende (16) der kanalförmigen Einfassung (5) verwendet, um eine sichere Verklebung zwischen dem Oberteil (2) und der Laufsohle (6) zu erhalten.

Beim Vergleich der im US-Patent Nr. 4,599,810 gelehrten Schuhkonstruktion mit der vorliegenden Erfindung ist es besonders wichtig, auf die Unterschiede hinzuweisen, darunter die wasserdichte, jedoch wasserdampfdurchlässige Folie (Membran) (17), die zwischen den Brandsohlen (9) und (12) der erfindungsgemäßen Schuhkonstruktion angeordnet ist, während sie in der des US-Patents fehlt, außerdem die U-förmige Einfassung der erfindungsgemäßen Schuhkonstruktion, die an zwei Stellen von der durch die Rippe der Brandsohle (12) und die Seitenteile (3 und 3′) verlaufenden Naht durchstochen und somit festgehalten wird, im Gegensatz zu der fragezeichenförmigen Einfassung des US-Patents, die nur an einer Stelle durchstochen und an der Rippe und den Seitenteilen befestigt ist. Diese Unterschiede sind nicht ohne Auswirkungen, da sie bei der vorliegenden Erfindung eine vollkommenen Schutz gegen das Eindringen von Wasser bewirken und im Vergleich zu US-Patent Nr. 4,599,810 zu einer Verdoppelung der Festigkeit führen, mit der die Einfassung an der Brandsohle und den Seitenteilen des Schuhs befestigt ist.

## Patentansprüche

1. Eine wasserdichte Schuhkonstruktion (1) mit einem Oberteil (2) und Seitenteilen (3 und 3'), die oben mit einer Öffnung (4) zur Aufnahme des Fußes versehen sind, mit einem mit der Innenseite des Oberteils (2) verbundenen Futter (7), wobei das Futter (7) wasserdicht, jedoch wasserdampfdurchlässig ist und an seinem unteren Ende ein umgeschlagenes Flanschteil (8) besitzt, mit einer ersten an ihrer unteren Außenseite (10) mit der Oberseite (11) des umgeschlagenen Flanschteils (8) des Futters (7) verbundenen Brandsohle (9), mit einer zweiten Brandsohle (12) mit einer Rippe (13), die sich vom Außenbereich der Unterseite der Sohle nach unten erstreckt, und mit einer Laufsohle (6), gekennzeichnet durch:
(a) eine wasserdichte, jedoch wasserdampfdurchlässige Folie (17), die an ihrer Oberseite mit der Unterseite der ersten Brandsohle gegebenenfalls verbunden ist und das umgeschlagene Flanschteil (8) an seiner gesamten Peripherie überlappt und an ihrer Unterseite mit der Oberseite der zweiten Brandsohle (12) verbunden ist;
(b) eine kanalförmige Einfassung (5), deren offenes Ende nach oben zeigt und der Aufnahme des unteren Endes der Seitenteile (3 und 3') des Oberteils dient, wobei sich die Rippe (13) von der zweiten Brandsohle (12) nach unten erstreckt und wobei die Einfassung (5) mit den Seitenteilen (3 und 3') und der Rippe (13) durch eine im wesentlichen horizontal verlaufende Naht (15) verbunden ist, die durch beide Wände der Einfassung (5), die Seitenteile (3 und 3') und die Rippe (13) verläuft;
(c) wobei die Laufsohle im Außenbereich ihrer Oberseite mit dem flachen unteren Ende (16) der kanalförmigen Einfassung (5) fest verbunden ist.

2. Schuhkonstruktion gemäß Anspruch 1, dadurch gekennzeichnet, daß das Futter (7) ein Laminat aus einem textilen Material und einer wasserdichten, wasserdampfdurchlässigen Membran aus einem Copolyetherester ist, der aus einer Vielzahl von wiederkehrenden intralinearen langkettigen Estergruppen und kurzkettigen Estergruppen besteht, deren Anfang bzw. Ende willkürlich (random) miteinander durch Esterbindungen verbunden ist, wobei die langkettigen Estergruppen der Formel: und die kurzkettigen Estergruppen der Formel: entsprechen, wobei G einen zweiwertigen Rest darstellt, der nach Entfernung von Hydroxyl-Endgruppen von mindestens einem langkettigen Glykol mit einem Molekulargewicht im Bereich von 800 bis 6000 und einem Atomverhältnis von Kohlenstoff zu Sauerstoff im Bereich von 2,0 bis 4,3 übrigbleibt, wobei das langkettige Glykol zu mindestens 70 Gew.-% ein Kohlenstoff/Sauerstoff-Verhältnis von 2,0 - 2,4 aufweist, R einen zweiwertigen Rest darstellt, der nach Entfernung von Carboxylgruppen von mindestens einer Dicarbonsäure mit einem Molekulargewicht von weniger als 300 übrigbleibt, und D einen zweiwertigen Rest darstellt, der nach Entfernung von Hydroxylgruppen von mindestens einem Diol mit einem Molekulargewicht von weniger als 250 übrigbleibt, wobei die eingesetzte Dicarbonsäure zu mindestens 80 Mol-% aus Terephthalsäure oder deren esterbildenden Äquivalenten besteht und das niedermolekulare Diol zu mindestens 80 Mol-% aus 1,4-Butandiol oder dessen esterbildenden Äquivalenten besteht und wobei die Summe der Molprozente der nicht aus Terephthalsäure oder deren esterbildenden Äquivalenten bestehenden Dicarbonsäure und des nicht aus 1,4-Butandiol oder dessen esterbildenen Äquivalenten bestehenden niedermolekularen Diols nicht höher als 20 ist und 50 - 75 % des Copolyetheresters auf die kurzkettigen Estergruppen entfallen.

3. Schuhkonstruktion gemäß Anspruch 1 oder 2, dadurch gekennzeichnet, daß die Folie (17) eine wasserdichte, wasserdampfdurchlässige Membran aus einem Copolyetherester ist, der aus einer Vielzahl von wiederkehrenden intralinearen langkettigen Estergruppen und kurzkettigen Estergruppen besteht, deren Anfang bzw. Ende willkürlich (random) miteinander durch Esterbindungen verbunden ist, wobei die langkettigen Estergruppen der Formel: und die kurzkettigen Estergruppen der Formel: entsprechen, wobei G einen zweiwertigen Rest darstellt, der nach Entfernung von Hydroxyl-Endgruppen von mindestens einem langkettigen Glykol mit einem Molekulargewicht im Bereich von 800 bis 6000 und einem Atomverhältnis von Kohlenstoff zu Sauerstoff im Bereich von 2,0 bis 4,3 übrigbleibt, wobei das langkettige Glykol zu mindestens 70 Gew.% ein Kohlenstoff/Sauerstoff-Verhältnis von 2,0 - 2,4 aufweist, R einen zweiwertigen Rest darstellt, der nach Entfernung von Carboxylgruppen von mindestens einer Dicarbonsäure mit einem Molekulargewicht von weniger als 300 übrigbleibt, und D einen zweiwertigen Rest darstellt, der nach Entfernung von Hydroxylgruppen von mindestens einem Diol mit einem Molekulargewicht von weniger als 250 übrigbleibt, wobei die eingesetzte Dicarbonsäure zu mindestens 80 Mol% aus Terephthalsäure oder deren esterbildenden Äquivalenten besteht und das niedermolekulare Diol zu mindestens 80 Mol% aus 1,4-Butandiol oder dessen esterbildenden Äquivalenten besteht und wobei die Summe der Molprozente der nicht aus Terephthalsäure oder deren esterbildenden Äquivalenten bestehenden Dicarbonsäure und des nicht aus 1,4-Butandiol oder dessen esterbildenen Äquivalenten bestehenden niedermolekularen Diols nicht höher als 20 ist und 50 - 75% des Copolyetheresters auf die kurzkettigen Estergruppen entfallen.

4. Verfahren zur Herstellung eines wasserdichten Schuhs (1) mit wasserdichtem, wasserdampfdurchlässigem Futter, wobei das wasserdichte, jedoch wasserdampfdurchlässige Futter (7) mit der oberen Innenseite eines Schuhoberteils (2) verbunden wird, wobei das untere Ende des Futters (7) als umgeschlagenes Flanschteil (8) ausgebildet wird, dessen Oberseite mit der unteren Außenseite (10) einer ersten Brandsohle (9) verklebt wird, gekennzeichnet durch folgende Schritte:
(a) vorübergehendes Verbinden der Oberseite der ersten Brandsohle (9) mit der Unterseite eines Schuhleistens und Einführen des Leistens mit der ersten Brandsohle (9) in den Hohlraum, der durch den Schuhoberteil (2) und das mit der oberen Innenseite des Schuhoberteils in bekannter Weise verbundene Futter (7) gebildet wird;
(b) Herüberziehen des unteren Endes des Futters über den Außenrand des Leistens, um den umgeschlagenen Flanschteil (8) zu erhalten, dessen Oberseite mit der unteren Außenseite (10) der ersten Brandsohle (9) nach bekannter Weise verklebt wird;
(c) Verbinden der Oberseite einer wasserdichten, jedoch wasserdampfdurchlässigen Folie (17) mit der Unterseite des umgeschlagenen Flanschteils (8) entlang dessen gesamter Peripherie und gegebenenfalls Verbinden mit der Unterseite der ersten Brandsohle und Verbinden der Unterseite der Folie (17) mit der Oberseite einer zweiten Brandsohle (12), die an ihrer Unterseite eine sich über den Außenrand hinaus erstreckende Rippe (13) aufweist;
(d) Einführen des unteren Endes der Seitenteile (3 und 3') des Schuhoberteils und der sich von der unteren Außenseite der zweiten Brandsohle (12) nach unten erstreckenden Rippe (13) in das nach oben zeigende offene Ende einer kanalförmigen Einfassung (5), und Nähen einer im wesentlichen horizontal verlaufenden Naht (15) durch beide Wände der Einfassung (5), die Seitenteile (3 und 3') und die Rippe (13);
(e) Verkleben der flachen Unterseite (16) der Einfassung (5) mit der oberen Außenseite einer Laufsohle (6); und
(f) Entfernen des Leistens aus dem Schuh durch seine obere Öffnung (4).

5. Verfahren gemäß Anspruch 4, dadurch gekennzeichnet, daß das Futter (7) ein Laminat aus einem textilen Material und einer wasserdichten, wasserdampfdurchlässigen Membran aus einem Copolyetherester ist, der aus einer Vielzahl von wiederkehrenden intralinearen langkettigen Estergruppen und kurzkettigen Estergruppen besteht, deren Anfang bzw. Ende jeweils willkürlich (random) miteinander durch Esterverbindungen verbunden ist, wobei die langkettigen Estergruppen der Formel: und die kurzkettigen Estergruppen der Formel: entsprechen, wobei G einen zweiwertigen Rest darstellt, der nach Entfernung von Hydroxyl-Endgruppen von mindestens einem langkettigen Glykol mit einem Molekulargewicht im Bereich von 800 bis 6000 und einem Atomverhältnis von Kohlenstoff zu Sauerstoff im Bereich von 2,0 bis 4,3 übrigbleibt, wobei das langkettige Glykol zu mindestens 70 Gew.-% ein Kohlenstoff/Sauerstoff-Verhältnis von 2,0 - 2,4 aufweist, R einen zweiwertigen Rest darstellt, der nach Entfernung von Carboxylgruppen von mindestens einer Dicarbonsäure mit einem Molekulargewicht von weniger als 300 übrigbleibt, und D einen zweiwertigen Rest darstellt, der nach Entfernung von Hydroxylgruppen von mindestens einem Diol mit einem Molekulargewicht von weniger als 250 übrigbleibt, wobei die eingesetzte Dicarbonsäure zu mindestens 80 Mol-% aus Terephthalsäure oder deren esterbildenden Äquivalenten besteht und das niedermolekulare Diol zu mindestens 80 Mol-% aus 1,4-Butandiol oder dessen esterbildenden Äquivalenten besteht und wobei die Summe der Molprozente der nicht aus Terephthalsäure oder deren esterbildenden Äquivalenten bestehenden Dicarbonsäure und des nicht aus 1,4-Butandiol oder dessen esterbildenen Äquivalenten bestehenden niedermolekularen Diols nicht höher als 20 ist und 50 - 75 % des Copolyetheresters auf die kurzkettigen Estergruppen entfallen.

6. Verfahren gemäß Anspruch 4 oder 5, dadurch gekennzeichnet, daß die Folie (17) eine wasserdichte, wasserdampfdurchlässige Membran aus einem Copolyetherester ist, der aus einer Vielzahl von wiederkehrenden intralinearen langkettigen Estergruppen und kurzkettigen Estergruppen besteht, deren Anfang bzw. Ende jeweils willkürlich (random) miteinander durch Esterverbindungen verbunden ist, wobei die langkettigen Estergruppen der Formel: und die kurzkettigen Estergruppen der Formel: entsprechen, wobei G einen zweiwertigen Rest darstellt, der nach Entfernung von Hydroxyl-Endgruppen von mindestens einem langkettigen Glykol mit einem Molekulargewicht im Bereich von 800 bis 6000 und einem Atomverhältnis von Kohlenstoff zu Sauerstoff im Bereich von 2,0 bis 4,3 übrigbleibt, wobei das langkettige Glykol zu mindestens 70 Gew.-% ein Kohlenstoff/Sauerstoff-Verhältnis von 2,0 - 2,4 aufweist, R einen zweiwertigen Rest darstellt, der nach Entfernung von Carboxylgruppen von mindestens einer Dicarbonsäure mit einem Molekulargewicht von weniger als 300 übrigbleibt, und D einen zweiwertigen Rest darstellt, der nach Entfernung von Hydroxylgruppen von mindestens einem Diol mit einem Molekulargewicht von weniger als 250 übrigbleibt, wobei die eingesetzte Dicarbonsäure zu mindestens 80 Mol-% aus Terephthalsäure oder deren esterbildenden Äquivalenten besteht und das niedermolekulare Diol zu mindestens 80 Mol-% aus 1,4-Butandiol oder dessen esterbildenden Äquivalenten besteht und wobei die Summe der Molprozente der nicht aus Terephthalsäure oder deren esterbildenden Äquivalenten bestehenden Dicarbonsäure und des nicht aus 1,4-Butandiol oder dessen esterbildenen Äquivalenten bestehenden niedermolekularen Diols nicht höher als 20 ist und 50 - 75 % des Copolyetheresters auf die kurzkettigen Estergruppen entfallen.

## Claims

1. A water-proof shoe structure (1) with an upper part (2) and side parts (3 and 3'), which are provided at the top with an opening (4) for receiving the foot, with a lining (7) connected to the inner side of the upper part (2), wherein the lining (7) is water-proof, but water vapour-permeable and possesses at its lower end a turned-up flange part (8), with a first insole (9) connected on its lower outer side (10) to the top side (11) of the turned-up flange part (8) of the lining (7), with a second insole (12) with a rib (13) which extends downwards from the outer region of the underside of the sole, and with an outsole (6), characterised by:
(a) a water-proof, but water vapour-permeable film (17), which is connected optionally on its top side to the underside of the first insole and overlaps the turned up flange part (8) on its entire periphery and is connected on its underside to the top side of the second insole (12);
(b) a duct-shaped recess (5) whose open end points upwards and serves for receiving the lower end of the side parts (3 and 3') of the upper part, wherein the rib (13) extends downwards from the second insole (12) and wherein the recess (5) is connected to the side parts (3 and 3') and the rib (13) by a seam (15) running substantially horizontally, which runs through both walls of the recess (5), the side parts (3 and 3') and the rib (13);
(c) wherein the outsole is firmly connected in the outer region of its top side to the flat lower end (16) of the duct-shaped recess (5).

2. Shoe structure according to claim 1, characterised in that the lining (7) is a laminate of a textile material and a water-proof, water vapour-permeable membrane of a copolyether ester which consists of a large number of recurring intralinear long-chain ester groups and short-chain ester groups, which are randomly joined head-to-tail by ester bonds, said the long-chain ester groups correspond to the formula: and said short-chain ester groups corresponding to the formula: where G represents a divalent radical which remains after the removal of terminal hydroxyl groups from at least one long-chain glycol with a molecular weight in the range from 800 to 6000 and an atomic ratio of carbon to oxygen in the range from 2.0 to 4.3, wherein at least 70 wt % of the long-chain glycol exhibits a carbon/oxygen ratio of 2.0 - 2.4, R represents a divalent radical which remains after the removal of carboxyl groups from at least one dicarboxylic acid with a molecular weight of less than 300, and D represents a divalent radical which remains after the removal of hydroxyl groups from at least one diol with a molecular weight of less than 250, at least 80 mole % of the dicarboxylic acld used consisting of terephthalic acid or its ester-forming equivalents and at least 80 mole % of the low-molecular weight diol consisting of 1,4-butylene glycol or its ester-forming equivalents, the sum of the mole percentages of the dicarboxylic acid which is not terephthalic acid or its ester-forming equivalents and of the low-molecular weight diol which is not 1,4-butylene glycol or its ester-forming equivalents is not more than 20 and the short-chain ester groups account for 50 - 75% of the copolyether ester.

3. Shoe structure according to claim 1 or 2, characterised in that the film (17) is a water-proof, water vapour-permeable membrane of a copolyether ester which consists of a large number of recurring intralinear long-chain ester groups and short-chain ester groups, which are randomly joined head-to-tail by ester bonds, said the long-chain ester groups corresponding to the formula: and said short-chain ester groups corresponding to the formula: where G represents a divalent radical which remains after the removal of terminal hydroxyl groups from at least one long-chain glycol with a molecular weight in the range from 800 to 6000 and an atomic ratio of carbon to oxygen in the range from 2.0 to 4.3, wherein at least 70 wt % of the long-chain glycol exhibits a carbon/oxygen ratio of 2.0 - 2.4, R represents a divalent radical which remains after the removal of carboxyl groups from at least one dicarboxylic acid with a molecular weight of less than 300, and D represents a divalent radical which remains after the removal of hydroxyl groups from at least one diol with a molecular weight of less than 250, at least 80 mole % of the dicarboxylic acid used consisting of terephthalic acid or its ester-forming equivalents and at least 80 mole % of the low-molecular weight diol consisting of 1,4-butylene glycol or its ester-forming equivalents, the sum of the mole percentages of the dicarboxylic acid which is not terephthalic acid or its ester-forming equivalents and of the low-molecular weight diol which is not 1,4-butylene glycol or its ester-forming equivalents is not more than 20 and the short-chain ester groups account for 50 - 75% of the copolyether ester.

4. Method for manufacturing a water-proof shoe (1) with a water-proof, water vapour-permeable lining, wherein the water-proof, but water vapour-permeable lining (7) is connected to the upper inner side of a shoe upper (2), wherein the lower end of the lining (7) is formed as a turned-up flange part (8) whose top side is stuck to the lower outer side (10) of a first insole (9), characterised by the following steps:
(a) temporary connection of the top side of the first insole (9) to the underside of a shoe last and introduction of the last with the first insole (9) into the hollow space which is formed by the shoe upper (2) and the lining (7) connected in a known manner to the upper inner side of the shoe upper;
(b) drawing of the lower end of the lining across the outer edge of the last in order to retain the turned-up flange part (8), whose top side is stuck according to a known manner to the lower outer side (10) of the first insole (9);
(c) connection of the top side of a water-proof, but water vapour-permeable film (17) to the underside of the turned-up flange part (8) along its entire periphery and optionally connection to the underside of the first insole and connection of the underside of the film (17) to the top side of a second insole (12), which has on its underside a rib (13) extending beyond the outer edge;
(d) introduction of the lower end of the side parts (3 and 3') of the shoe upper and of the rib (13) extending downwards from the lower outer side of the second insole (12) into the upwards pointing open end of a duct-shaped recess (5), and sewing of a substantially horizontally running seam (15) through both walls of the recess (5), the side parts (3 and 3') and the rib (13);
(e) sticking of the flat underside (16) of the recess (5) to the upper outer side of an outsole (6); and
(f) removal of the last from the shoe through its upper opening (4).

5. Method according to claim 4, characterised in that the lining (7) is a laminate of a textile material and a water-proof, water vapour-permeable membrane of a copolyether ester which consists of a large number of recurring intra linear long-chain ester groups and short-chain ester groups, which are randomly joined head-to-tail by ester bonds, said long-chain ester groups corresponding to the formula: and said short-chain ester groups corresponding to the formula: where G represents a divalent radical which remains after the removal of terminal hydroxyl groups from at least one long-chain glycol with a molecular weight in the range from 800 to 6000 and an atomic ratio of carbon to oxygen in the range from 2.0 to 4.3, at least 70 wt % of the long-chain glycol exhibiting a carbon/oxygen ratio of 2.0 to 2.4, R represents a divalent radical which remains after the removal of carboxyl groups from at least one dicarboxylic acid with a molecular weight of less than 300, and D represents a divalent radical which remains after the removal of hydroxyl groups from at least one diol with a molecular weight of less than 250, at least 80 mole % of the dicarboxylic acid used consisting of terephthalic acid or its ester-forming equivalents and at least 80 mole % of the low-molecular diol consisting of 1,4-butylene glycol or its ester-forming equivalents, the sum of the mole percentages of the dicarboxylic acid which is not terephthalic acid or its ester-forming equivalents and of the low-molecular weight diol which is not 1,4-butylene glycol or its ester-forming equivalents is not more than 20 and the short-chain ester groups account for 50 - 75% of the copolyether ester.

6. Method according to claim 4 or 5, characterised in that film (17) is a water-proof, water vapour-permeable membrane of a copolyether ester which consists of a large number of recurring intralinear long-chain ester groups and short-chain ester groups, which are randomly joined head-to-tail by ester bonds, said long-chain ester groups corresponding to the formula: and said short-chain ester groups corresponding to the formula: where G represents a divalent radical which remains after the removal of terminal hydroxyl groups from at least one long-chain glycol with a molecular weight in the range from 800 to 6000 and an atomic ratio of carbon to oxygen in the range from 2.0 to 4.3, at least 70 wt % of the long-chain glycol exhibiting a carbon/oxygen ratio of 2.0 - 2.4, R represents a divalent radical which remains after the removal of carboxyl groups from at least one dicarboxylic acid with a molecular weight of less than 300, and D represents a divalent radical which remains after the removal of hydroxyl groups from at least one diol with a molecular weight of less than 250, at least 80 mole % of the dicarboxylic acid used consisting of terephthalic acid or its ester-forming equivalents and at least 80 mole % of the low-molecular weight diol consisting of 1,4-butylene glycol or its ester-forming equivalents, the sum of the mole percentages of the dicarboxylic acid which is not terephthalic acid or its ester-forming equivalents and of the low-molecular weight diol which is not 1,4-butylene glycol or its ester-forming equivalents is not more than 20 and the short-chain ester groups account for 50 - 75% of the copolyether ester.

## Revendications

1. Une structure de chaussure (1) imperméable à l'eau et comprenant: une partie supérieure ou tige (2) et des parties latérales ou empeigne (3 et 3'), l'ensemble étant muni d'une ouverture (4) pour le passage du pied; une doublure ou fourrure (7) reliée à la face intérieure de la tige 2, ladite doublure (7) étant imperméable à l'eau mais perméable à la vapeur d'eau et qui présente, à son extrémité inférieure, une partie de bride rabattue (8); une première semelle intérieure ou de propreté (9) reliée par sa face extérieure (10) à la face supérieure (11) de la partie de bride rabattue (8) de la doublure (7); une deuxième semelle intérieure (12) munie d'une nervure (13) qui s'étend vers le bas depuis la zone extérieure de la face inférieure de la semelle; et une semelle d'usure (6), caractérisée par:
a) une feuille (17) imperméable à l'eau mais perméable à la vapeur d'eau qui, par sa face supérieure, est reliée le cas échéant à la face inférieure de la première semelle et recouvre sur toute sa périphérie la partie de bride rabattue (8) et est reliée par sa face inférieure à la face supérieure de la seconde semelle intérieure (12),
b) une bordure ou trépointe (5) en forme de canal ou de gouttière dont l'extrémité ouverte est orientée vers le haut, et destinée à recevoir la partie inférieure des parties latérales (3 et 3') de la tige, la nervure (13) de la deuxième semelle intérieure s'étendant vers le bas et la trépointe (5) avec les parties latérales (3 et 3') et la nervure (13) étant reliés par une couture (15) courant de façon sensiblement horizontale et qui traverse la trépointe (5), les parties latérales (3 et 3') et la nervure (13);
(c) la semelle d'usure étant reliée solidement par le pourtour de sa face supérieure à l'extrémité inférieure plane (16) de la trépointe (5) en forme de gouttière.

2. Structure de chaussure selon la revendication 1, caractérisée en ce que la doublure (7) est constituée par un stratifié d'un matériau textile et d'une membrane imperméable à l'eau mais perméable à la vapeur d'eau en un copolyétherester constitué d'une pluralité de groupes répétitifs intralinéaires récurrents esters à longue chaîne et esters à chaîne courte, dont le début, ou la fin est liée statistiquement par des liaisons ester, les groupes ester à longue chaîne répondant à la formule suivante: et les groupes ester à chaîne courte répondant à la formule suivante: dans lesquelles G représente un résidu divalent qui, après élimination des groupes hydroxyles terminaux d'au moins un glycol à longue chaîne présente un poids moléculaire de 800 à 6000 et un rapport atomique carbone/oxygène compris entre 2,0 et 4,3, dans lequel le glycol à chaîne longue présente pour au moins 70% en poids un rapport carbone/oxygène de 2,0 à 2,4, R représente un résidu bivalent qui, après élimination de groupes carboxyles d'au moins un acide dicarboxylique, reste avec un poids moléculaire inférieur à 300, et D représente un résidu bivalent qui, après élimination des groupes hydroxyles d'au moins un diol, présente un poids moléculaire inférieur à 250, dans lequel l'acide dicarboxylique introduit se compose pour au moins 80% en moles d'acide téréphtalique ou de ses équivalents estérifiables et dans lequel le diol de faible poids moléculaire se compose pour au moins 80% en moles de 1,4-butanediol ou de ses équivalents estérifiables et dans lequel la somme des pourcentages molaires de l'acide dicarboxylique autre que l'acide téréphtalique ou ses équivalents estérifiables et le diol de faible masse moléculaire autre que le 1,4 butanediol ou ses équivalents estérifiables, ne dépasse pas 20% et dans lequel 50 à 75% des copolyétheresters sont représentés par des groupes ester à chaîne courte.

3. Structure de chaussure selon la revendication 1 ou 2, caractérisée en ce que la feuille (17) consiste en une membrane imperméable à l'eau mais perméable à la vapeur d'eau en un copolyétherester constitué d'une pluralité de groupes répétitifs intralinéaires récurrents esters à longue chaîne et esters à chaîne courte, dont le début ou la fin est lié statistiquement par des liaisons ester, les groupes ester à longue chaîne répondant à la formule suivante: et les groupes ester à chaîne courte répondant à la formule suivante: dans lesquelles G représente un résidu divalent qui, après élimination des groupes hydroxyles terminaux d'au moins un glycol à longue chaîne présente un poids moléculaire de 800 à 6000 et un rapport atomique carbone/oxygène compris entre 2,0 et 4,3, dans lequel le glycol à chaîne longue pour au moins 70% en poids présente un rapport carbone/oxygène de 2,0 à 2,4, R représente un résidu bivalent qui, après élimination de groupes carboxyles laisse subsister au moins un acide dicarboxylique avec un poids moléculaire inférieur à 300 et D représente un résidu bivalent qui, après élimination des groupes hydroxyles laisse subsister au moins un diol qui présente un poids moléculaire inférieur à 250, dans lequel l'acide dicarboxylique introduit se compose pour au moins 80% en moles d'acide téréphtalique ou de ses équivalents estérifiables et dans lequel le diol de faible poids moléculaire se compose pour au moins 80% en moles de 1,4-butanediol ou de ses équivalents estérifiables et dans lequel la somme des pourcentages molaires de l'acide dicarboxylique autre que l'acide téréphtalique ou ses équivalents estérifiables et les diols de faible masse moléculaire autre que le 1,4 butanediol ou ses équivalents estérifiables, ne dépasse pas 20% et dans lequel 50 à 75% des copolyétheresters sont représentés par des groupes ester à chaîne courte.

4. Procédé de fabrication d'une chaussure imperméable (1) comportant une doublure (7) imperméable à l'eau mais perméable à la vapeur d'eau, dans lequel on relie la doublure (7) imperméable à l'eau mais perméable à la vapeur à la face intérieure supérieure d'une tige de chaussure (2), dans lequel on replie l'extrémité inférieure de la doublure (7) pour former une partie bride rabattue (8), on colle la face supérieure de cette partie rabattue à la face périphérique inférieure (10) d'une première semelle intérieure (9), caractérisé par les étapes consistant:
(a) à relier temporairement la face supérieure de la première semelle intérieure ou de propreté (9) à la face inférieure d'un embauchoir à chaussure ou d'une barrette de montage de chaussure et à introduire l'embauchoir avec la première semelle intérieure (9) dans espace creux formé par la face intérieure supérieure de la tige (2) garnie, de façon connue, de sa doublure (7);
(b) à replier l'extrémité inférieure de la doublure (7) sur l'arête extérieure de l'embauchoir pour former la partie de bride rabattue (8) et à coller, de façon connue, la face supérieure (11) de cette partie rabattue à la face inférieure extérieure (10) de la première semelle intérieure ou de propreté (9);
(c) à relier la face supérieure d'une feuille (17) imperméable à l'eau mais perméable à la vapeur d'eau à la face inférieure de la partie de bride rabattue (8) sur toute sa périphérie et le cas échéant, à relier la face inférieure de la première semelle intérieure et à relier la face inférieure de la feuille (17) à la face supérieure d'une deuxième semelle intérieure (12) qui comporte, sur sa face inférieure, une nervure (13) s'étendant au-delà du bord extérieur;
(d) à introduire l'extrémité inférieure des parties latérales (3 et 3'), de la partie supérieure ou tige et de la nervure (13) s'étendant vers le bas, depuis la face inférieure de la deuxième semelle intérieure (12) dans l'extrémité ouverte orientée vers le haut d'une trépointe (5) en forme de gouttière ou de canal et à effectuer une couture (15) s'étendant de façon sensiblement horizontale à travers les deux parois de la trépointe (5), les parties latérales (3 et 3') et la nervure (13);
(e) à coller la face inférieure plane (16) de la trépointe (5) à la face extérieure supérieure d'une semelle d'usure (6); et
(f) à retirer l'embauchoir de la chaussure par l'ouverture supérieure (4) de cette dernière.

5. Procédé selon la revendication 4, caractérisé en ce que la doublure (7) est constituée par un stratifié d'un matériau textile et d'une membrane imperméable à l'eau mais perméable à la vapeur d'eau en un copolyétherester constitué d'une pluralité de groupes répétitifs intralinéaires récurrents esters à longue chaîne et esters à chaîne courte, dont le début ou la fin est lié statistiquement par des liaisons ester, les groupes ester à longue chaîne répondant à la formule suivante: et les groupes ester à chaîne courte répondant à la formule suivante: dans lesquelles G représente un résidu divalent qui, après élimination des groupes hydroxyles terminaux d'au moins un glycol à longue chaîne présente un poids moléculaire de 800 à 6000 et un rapport atomique carbone/oxygène compris entre 2,0 et 4,3, dans lequel le glycol à chaîne longue présente pour au moins 70% en poids un rapport carbone/oxygène de 2,0 à 2,4, R représente un résidu bivalent qui, après élimination de groupes carboxyles d'au moins un acide dicarboxylique, reste avec un poids moléculaire inférieur à 300, et D représente un résidu bivalent qui, après élimination des groupes hydroxyles d'au moins un diol, présente un poids moléculaire inférieur à 250, dans lequel l'acide dicarboxylique introduit se compose pour au moins 80% en moles d'acide téréphtalique ou de ses équivalents estérifiables et dans lequel le diol de faible poids moléculaire se compose pour au moins 80% en moles de 1,4-butanediol ou de ses équivalents estérifiables et dans lequel la somme des pourcentages molaires de l'acide dicarboxylique autre que l'acide téréphtalique ou ses équivalents estérifiables et le diol de faible masse moléculaire autre que le 1,4 butanediol ou ses équivalents estérifiables, ne dépasse pas 20% et dans lequel 50 à 75% des copolyétheresters sont représentés par des groupes ester à chaîne courte.

6. Procédé selon la revendication 4 ou 5, caractérisé en ce que la feuille (17) consiste en une membrane imperméable à l'eau mais perméable à la vapeur d'eau en un copolyétherester constitué d'une pluralité de groupes répétitifs intralinéaires récurrents esters à longue chaîne et esters à chaîne courte, dont le début ou la fin est lié statistiquement par des liaisons ester, les groupes ester à longue chaîne répondant à la formule suivante: et les groupes ester à chaîne courte répondant à la formule suivante: dans lesquelles G représente un résidu divalent qui, après élimination des groupes hydroxyles terminaux d'au moins un glycol à longue chaîne présente un poids moléculaire de 800 à 6000 et un rapport atomique carbone/oxygène compris entre 2,0 et 4,3, dans lequel le glycol à chaîne longue pour au moins 70% en poids présente un rapport carbone/oxygène de 2,0 à 2,4, R représente un résidu bivalent qui, après élimination de groupes carboxyles laisse subsister au moins un acide dicarboxylique avec un poids moléculaire inférieur à 300 et D représente un résidu bivalent qui, après élimination des groupes hydroxyles laisse subsister au moins un diol qui présente un poids moléculaire inférieur à 250, dans lequel l'acide dicarboxylique introduit se compose pour au moins 80% en moles d'acide téréphtalique ou de ses équivalents estérifiables et dans lequel le diol de faible poids moléculaire se compose pour au moins 80% en moles de 1,4-butanediol ou de ses équivalents estérifiables et dans lequel la somme des pourcentages molaires de l'acide dicarboxylique autre que l'acide téréphtalique ou ses équivalents estérifiables et le diol de faible masse moléculaire autre que le 1,4 butanediol ou ses équivalents estérifiables, ne dépasse pas 20% et dans lequel 50 à 75% des copolyétheresters sont représentés par des groupes ester à chaîne courte.
